# EUROPÄISCHE PATENTANMELDUNG

(11) **EP 4 711 528 A1**
(43) Veröffentlichungstag der Anmeldung: **18.03.2026**
(21) Anmeldenummer: 25202488.0
(22) Anmeldetag: 16.09.2025
(51) Int. Cl.: E02F 9/08, B60P 1/00, B66F 9/20, E02F 9/20

(54) **MOBILE BAUMASCHINE MIT EINER ELEKTRISCHEN KONTROLLEINHEIT**

(30) Priorität: 17.09.2024 DE 102024126701
(71) Anmelder: Weidemann GmbH, 34497 Korbach (DE)
(72) Erfinder: Glänzer, Kai, 34477 Twisteltal (DE); Keßler, Severin, 34519 Diemelsee (DE); Knoche, Martin, 34497 Korbach (DE); Zimmermann, Jan-Philip, 34497 Korbach (DE)
(74) Vertreter: RavensPAT Patentanwälte Partnerschaft mbB

(57) **Zusammenfassung**

Es wird eine mobile Arbeitsmaschine (1) mit einer Antriebseinheit zum Antreiben wenigstens eines Antriebselementes (3) und/oder eines Arbeitswerkzeuges (2), wobei die Antriebseinheit wenigstens einen Antriebsmotor und eine Lenkvorrichtung (6) zum Lenken der Arbeitsmaschine (1) in Richtung eines Fahrweges und eine Werkzeugaufnahme (5) zum Aufnehmen oder Halten/Fixieren des Arbeitswerkzeuges (2) und/oder eine Hubeinrichtung (5) aufweist, wobei wenigstens eine elektrische und/oder elektronische Kontrolleinheit zum Kontrollieren der Antriebseinheit oder des Antriebsmotors oder der Lenkvorrichtung (6) oder der Hubeinrichtung (5) oder des Arbeitswerkzeuges (2) oder der Werkzeugaufnahme (5) vorgesehen ist, vorgeschlagen, wobei wenigstens teilweise die Nachteile des Standes der Technik verbessert bzw. vermieden werden, insbesondere sollen zumindest teilweise Arbeiten durch die Arbeitsmaschine (1) teil-/autonom abgearbeitet werden können und/oder soll das eindeutige Identifizieren der Bedienperson (7) möglich werden, auch wenn sich diese nicht auf/im Steuerstand bzw. Fahrerkabine (4) befindet, wobei die Bedienperson (7) bzw. zu trackende Person (7) sich ggf. mit mehrere Personen und/oder Gegenständen/Hindernissen (8) im Überwachungs-/Erkennungsbereich (I, II, III) befinden kann. Dies wird erfindungsgemäß dadurch erreicht, dass die Kontrolleinheit wenigstens eine mobile Fernsteuereinheit (9) zum drahtlosen Fernsteuern der Arbeitsmaschine (1) von einer Bedienperson (7) umfasst, wobei an der Arbeitsmaschine (1) wenigstens eine Ortungseinheit (11, 12, 13) zur Ortung der mobilen Fernsteuereinheit (9) angeordnet ist.

## Beschreibung

Die Erfindung betrifft eine mobile Baumaschine, insbesondere Radlader, Teleskoplader, Bagger, Dumper, Bodenverdichtungsvorrichtung wie ein Vibrationsstampfer, eine Vibrationsplatte oder eine Walze, oder dergleichen, mit einer Antriebseinheit zum Antreiben wenigstens eines Antriebselementes sowie mit einer elektrischen und/oder elektronischen Kontrolleinheit.

### Stand der Technik

Mobile Arbeits- bzw. Baumaschinen, insbesondere Radlader, Teleskoplader, Bagger, Dumper oder dergleichen, mit einem Fahrzeugrahmen und mit einer Antriebseinheit zum Antreiben wenigstens eines Antriebselementes wie eines Laufrades oder Laufkette, werden aktuell meist noch mit einem nachfüllbaren Kraftstoff betrieben. Dabei kommen heute hauptsächlich dieselgetriebene Fahrzeuge zum Einsatz. Zwischenzeitlich sind bereits auch elektrisch angetriebene Maschinen im Einsatz.

Außer bei z.B. Radladern mit großen Schaufeln am Hubarm weisen moderne, mobile Baumaschinen vielfach lösbar verbindbare Arbeitswerkzeuge auf, z.B. die mittels sog. "Schnellwechslern" bzw. "Wechselplatten" gehalten bzw. gelöst werden. Hierbei existieren neben "passiven" Arbeitswerkzeugen wie Schaufel, Ballen-Gabel oder dergleichen auch Arbeitswerkzeuge wie ein Kehrbesen, Mulcher, Greifarme, Greifschaufel, Hebegabeln oder dergleichen, die entsprechend ein "aktives" bzw. mit Energie antreibbares Werkzeug aufweisen.

Darüber hinaus sind auch Baumaschinen als Muldenkipper gebräuchlich, die als Arbeitswerkzeug eine insb. kippbare Mulde aufweisen. Die Mulde kann z.B. entweder als Absetzmulde, die z.B. mittels schwenkbaren/kippbaren Hebelarmen des Baufahrzeugs aufgenommen oder ggf. auf den Boden abgesetzt werden kann, oder als Auflieger, der üblicherweise mittels Hydraulikzylinder zum Entladen angehoben bzw. gekippt werden kann, ausgebildet werden.

Es werden zunehmend teil-/autonome Baumaschinen eingesetzt, die gewisse Funktionen autonom ausführen, das bedeutet (teilweise) ohne Steuerung und Überwachung durch einen Bediener. Diese Maschinen benötigen hierfür u.a. Sensoren, um deren Umfeld zu überwachen und eine sichere Funktion zu ermöglichen.

Derzeit werden mobile Arbeits-/Baumaschinen jedoch zum Großteil noch durch einen Bediener bzw. Fahrer gesteuert, der üblicherweise auf der Maschine, z.B. bei einem Bagger, Radlader usw., in einem ggf. teilweise "offenen" Steuerstand und/oder einer "geschlossenen" bzw. verschließbaren Fahrerkabine sitzt. Es gibt bereits diverse Hilfs- und Assistenzfunktionen, die die Arbeit erleichtern. So ist derzeit meisten noch ein Bediener notwendig, der üblicherweise die Funktionen aktiviert und zumindest temporär und/oder aus der Ferne mittels eines Monitors etc. die Arbeitsmaschine überwacht.

Gerade beim Fahren bzw. Einsatz von mobilen Arbeits-/Baumaschinen wie z.B. Radladern oder Telehandlern im Bereich der Land- oder Bauwirtschaft werden oftmals Tätigkeiten ausgeführt, bei denen der Bediener häufig auf- und absteigen muss und sich dabei die eigentliche Maschinenposition nur gering ändert. Das Auf- und Absteigen führt zu den meisten Unfällen beim Einsatz von derartigen Arbeitsmaschinen, da der Bediener durch das ständige Wiederholen mit der Zeit unachtsam wird.

### Aufgabe und Vorteile der Erfindung

Aufgabe der Erfindung ist es demgegenüber, eine mobile Arbeitsmaschine vorzuschlagen, wobei wenigstens teilweise die Nachteile des Standes der Technik verbessert bzw. vermieden werden, insbesondere sollen zumindest teilweise Arbeiten durch die Arbeitsmaschine teil-/autonom abgearbeitet werden können und/oder es soll ermöglicht werden, dass die Baumaschine auch teil-/autonome Arbeiten verrichten kann, ohne dass die Steuerung vollständig durch einen Bediener erfolgt, und/oder es soll jedoch auch möglich bleiben, dass die Arbeitsmaschine wie herkömmlich durch einen Bediener vollständig oder zumindest teilweise gesteuert werden kann, wozu ein "üblicher" Steuerstand bzw. eine Fahrerkabine auf/an der Arbeitsmaschine vorzusehen ist und/oder wobei das eindeutige Identifizieren der Bedienperson ermöglicht ist, auch wenn sich diese nicht auf/im Steuerstand bzw. Fahrerkabine befindet, wobei die Bedienperson bzw. zu trackende Person sich ggf. mit mehrere Personen und/oder Gegenständen/Hindernissen im Überwachungs-/Erkennungsbereich befinden kann.

Diese Aufgabe wird, ausgehend von einer mobilen Arbeitsmaschine der einleitend genannten Art, durch die Merkmale des Anspruchs 1 gelöst. Durch die in den Unteransprüchen genannten Maßnahmen sind vorteilhafte Ausführungen und Weiterbildungen der Erfindung möglich.

Dementsprechend umfasst eine erfindungsgemäße mobile Arbeitsmaschine eine Antriebseinheit zum Antreiben wenigstens eines Antriebselementes und/oder ein Arbeitswerkzeuges, wobei die Antriebseinheit wenigstens einen Antriebsmotor und eine Lenkvorrichtung zum Lenken der Arbeitsmaschine in Richtung eines Fahrweges und eine Werkzeugaufnahme zum Aufnehmen oder Halten/Fixieren des Arbeitswerkzeuges und/oder eine Hubeinrichtung aufweist, wobei wenigstens eine elektrische und/oder elektronische Kontrolleinheit zum Kontrollieren der Antriebseinheit oder des Antriebsmotors oder der Lenkvorrichtung oder der Hubeinrichtung oder des Arbeitswerkzeuges oder der Werkzeugaufnahme vorgesehen ist, wobei die Kontrolleinheit wenigstens eine mobile Fernsteuereinheit zum drahtlosen Fernsteuern der Arbeitsmaschine von einer Bedienperson umfasst, wobei an der Arbeitsmaschine wenigstens eine Ortungseinheit zur Ortung der mobilen Fernsteuereinheit angeordnet ist. Beispielsweise weist die Kontrolleinheit die Ortungseinheit auf.

Mit Hilfe der mobilen Fernsteuereinheit zum drahtlosen Fernsteuern der Arbeitsmaschine kann die Bedienperson in vorteilhafter Weise die Arbeitsmaschine fernsteuern, insbesondere drahtlos steuern, und wird zuverlässig geortet bzw. getrackt. Hierbei kann es sich um eine spezifische Fernbedienung bzw. mobile Fernsteuereinheit handeln.

Beispielsweise weist die Arbeitsmaschine wenigstens eine Identifizierungseinheit zum Identifizieren der mobilen Fernsteuereinheit auf. So kann mittels der vorteilhaften Ortungseinheit bzw. Ortung der mobilen Fernsteuereinheit sowie der Identifizierungseinheit in vorteilhafter Weise die Bedienperson sicher und zuverlässig geortet und zugleich identifiziert werden. Dementsprechend kann zum Beispiel ein teil-/ autonomes Betreiben bzw. Arbeiten der mobilen Arbeitsmaschine in vorteilhafter Weise realisiert werden. So kann ggf. neben bzw. zusätzlich zum drahtlosen Fernsteuern der Arbeitsmaschine durch die Bedienperson sowohl zeitgleich als auch zeitlich versetzt, insb. unabhängig von einer konkreten Fernsteueranweisung der Bedienperson, in einem teil-/ autonomen Betreiben bzw. Arbeiten der mobilen Arbeitsmaschine diese selbst-/ eigenständige Steuer-/ Kontrollmaßnahmen oder Funktionalitäten ausführen. Das bedeutet, dass die mobile Arbeitsmaschine in einem Fernsteuermodus auf die Signale/Anweisungen des Bedieners reagiert und in einem teil-/autonomen Betriebsmodus bzw. Arbeiten der mobilen Arbeitsmaschine selbsttätig bzw. autonom agiert. So kann das reagierten im Fernsteuermodus und das Agieren im teil-/autonomen Betriebsmodus bzw. Arbeiten sowohl gleichzeitig als auch nicht gleichzeitig bzw. zeitlich versetzt umgesetzt werden.

Auch kann die mobile Fernsteuereinheit ein Identifikationsorgan aufweisen, um eine Identifizierung der mobilen Fernsteuereinheit durch die Ortungseinheit zu ermöglichen. Folglich ist die mobile Fernsteuereinheit eindeutig durch das Identifikationsorgan von der Ortungseinheit der mobilen Arbeitsmaschine identifizierbar.

Beispielsweise ist wenigstens ein Folge-Modus der Arbeitsmaschine vorgesehen, wobei im Folge-Modus die Arbeitsmaschine der mobilen Fernsteuereinheit folgt. Dementsprechend kann einer Arbeitserleichterung für den Bediener mittels des Fernsteuermodus und des selbsttätigen bzw. autonomen Agierens im teil-/autonomen Betriebsmodus bzw. Arbeiten verwirklicht werden. Beispielsweise kann ein Folge-Modus realisiert werden, in dem die Arbeitsmaschine der georteten bzw. getrackten Fernsteuereinheit und somit der Bedienperson (autonom) folgt. Die Bedienperson ist in diesem Folge-Modus entsprechend entlastet, da die Arbeitsmaschine dieser möglichst exakt und zuverlässig hinterherfahren bzw. folgen kann, ohne dass die Bedienperson hierfür Fernsteueranweisungen an die Arbeitsmaschine senden muss. Hierbei können z.B. auch selbsttätige bzw. autonome Ausweichbewegungen und/oder Stopps in Bezug auf Hindernisse oder dergleichen ausgeführt werden.

In einer besonderen Weiterbildung der Erfindung weist die elektrische und/oder elektronische Kontrolleinheit wenigstens eine Autonomiesteuereinheit zum autonomen Fahren und/oder Steuern der Arbeitsmaschine in einem Autonomiemodus auf, wobei wenigstens eine Abstands- und/oder Umgebungserfassungseinheit zum Erfassen der Umgebung und/oder eines Mindestabstandes zu der Arbeitsmaschine vorgesehen ist, wobei die Abstands- und/oder Umgebungserfassungseinheit zumindest einen Fahrweg-Sensor zum Erfassen des Fahrweges innerhalb eines Sensorbereiches umfasst. Für den Fall, dass ein Objekt, Gegenstand, Tier und/oder Mensch etc. an eine Grenze bzw. einen Rand des Sensorbereiches erfasst bzw. sensiert wird, kann in vorteilhafter Weise ein Eingriff bzw. eine Veränderung in der Fahrweise der Arbeitsmaschine wie ein Ausweichen und/oder Verlangsamen bzw. Halten/Stoppen mittels der Kontrolleinheit bzw. Autonomiesteuereinheit und/oder der Lenk-/ Bremseinheit umgesetzt werden.

Zum Beispiel ist an der Arbeitsmaschine wenigstens eine Abstands- und/oder Hinderniserfassungseinheit zum Erfassen eines Hindernisses und/oder eines Mindestabstandes des Hindernisses zu der Arbeitsmaschine vorgesehen. Beispielsweise ist zumindest ein Mindestabstand zwischen der Arbeitsmaschine und dem erfassten Hindernis/Gegenstand vorzusehen. Gerade bei der Vorwärtsfahrt bzw. in Fahrtrichtung betrachtet verbessert ein Mindestabstand die Betriebssicherheit.

Beispielsweise weist die mobile Fernsteuereinheit wenigstens eine erste Sende- und/oder Empfangsvorrichtung zum Senden und/oder Empfangen von Fernsteuersignalen auf. Hiermit kann eine vorteilhafte drahtlose Fernsteuerung verwirklicht werden.

In einer vorteilhaften Ausführungsform der Erfindung ist die mobile Fernsteuereinheit zum Empfangen und Senden von drahtlosen Steuer-Signale bzw. Information eines mobilen Telekommunikations-Gerätes ausgebildet. Mobile Telekommunikations-Geräte wie sog. Handy, Smartphones, Smartwatches, PDAs, tragbare Computer wie Laptops, Notebooks, Tablet-Computer oder dergleichen sind bereits vielfach im Einsatz, so dass ein separates Gerät bzw. mobile Fernsteuereinheiten zur Fernsteuerung der Arbeitsmaschine nicht hergestellt bzw. entwickelt werden müssen. Vielmehr ist von Vorteil, bereits von entsprechenden Bedienpersonen verwendete mobile Telekommunikations-Geräte dahingehend anzupassen bzw. diese zu befähigen, beispielsweise mittels sogenannter App-Programmierung oder dergleichen, dass diese die vorteilhafte Funktionalität bzw. Fernsteuer-/Sendefunktion gemäß der Erfindung realisieren können. Grundsätzlich ist eine vorteilhafte Kodifizierung bzw. Verschlüsselung der mobilen Fernsteuersignale bzw. - informationen von Vorteil.

Beispielsweise weist die Abstands- und/oder Hinderniserfassungseinheit wenigstens eine zweite Sende- und/oder Empfangsvorrichtung zum Senden und/oder Empfangen von Hindernissignalen auf. Zum Beispiel kann eine Laufzeitmessung von gesendeten und empfangenen Hindernissignalen vorgesehen werden, um den Abstand von Gegenständen bzw. Hindernissen zu bestimmen.

Ein einer denkbaren Variante der Erfindung kann die Ortungseinheit wenigstens eine dritte Sende- und/oder Empfangsvorrichtung zum Senden und/oder Empfangen von Ortungssignalen aufweisen, wobei die Hindernissignale und die Ortungssignale unterschiedlich sind. Hiermit kann in vorteilhafter Weise eine technische bzw. signaltechnische Trennung der verschiedenen Signale bzw. Sende-Empfangs-Funktionalitäten verwirklicht werden. Dies ermöglicht plausible und/oder betriebssichere Signaltransformationen.

Beispielsweise ist die zweite Sende- und/oder Empfangsvorrichtung zum Senden und/oder Empfangen von Radarsignalen ausgebildet und/oder ist die dritte Sende- und/oder Empfangsvorrichtung zum Senden und/oder Empfangen von Ultra-Wide-Band-Signalen ausgebildet. So können in vorteilhafter Weise unterschiedliche bzw. zwei verschiedene Sensortechnologien genutzt werden, um die Bedienperson bzw. Folgeperson zu lokalisieren. Eine erste Technologie, insb. Radar, erfasst das Umfeld und alle Hindernisse, insb. inklusive Bediener bzw. sog. Folgeperson, die andere bzw. zweite Technologie, insb. UWB, ist der Bedien-/Folgeperson mittels Fernsteuereinheit bzw. Fernbedienung direkt zugeordnet.

Dementsprechend werden zwei unterschiedliche Technologien in vorteilhafter Weise vereint. Zum einen werden z.B. allgemein Hindernisse und Personen vor der Maschine mittels Radars erkannt und deren Positionen (X/Y) an die verarbeitende ECU weitergegeben. Des Weiteren wird z.B. die Bedienerposition über die Ortung der Fernsteuereinheit bzw. Fernbedienung, die dieser meist direkt in der Hand hält, mit der UltraWideBand-Technologie in vorteilhafter Weise getrackt. Die erfassten Positionen werden in vorteilhafter Weise anschließend überprüft und die Position ermittelt, bei der die Koordinaten der beiden Technologien in parametrierbaren Grenzen korrelieren. Anschließend wird z.B. die Fahrrichtung der Arbeitsmaschine berechnet und die Maschine ausgerichtet.

Beispielsweise ist die zweite Sende- und/oder Empfangsvorrichtung zum Senden und/oder Empfangen von Lidar-Signalen vorgesehen. Denkbar ist, dass die zweite Sende- und/oder Empfangsvorrichtung eine Stereokamera aufweist. Vorstellbar ist auch, dass die dritte Sende- und/oder Empfangsvorrichtung zum Senden und/oder Empfangen zum Senden und/oder Empfangen von Bluetooth-Signalen ausgebildet ist. So können unterschiedlichste in vorteilhafter Weise Technologien verwendet werden.

So kann z.B. eine Technologie das Umfeld inklusive Bediener bzw. sog. Folgeperson erfassen und die andere/zweite Technologie erfasst bzw. identifiziert/ortet den Bediener bzw. die sog. Folgeperson. Dies ermöglicht eine vorteilhafte Plausibilisierung der zu folgenden Person. Auch wird hiermit eine Sicherheitsfunktion verwirklicht, was die Betriebssicherheit deutlich erhöht. So kann eine direkte Zuordnung mittels Fernbedienung sowie auch eine Erhöhung der Robustheit durch zwei unterschiedliche Technologien umgesetzt werden. Hierbei verwirklichen die zwei unterschiedlichen Technologien eine vorteilhafte Redundanz des Systems, wobei die Fernbedienung zur direkten Zuordnung der Person und insb. das Radar ein sicheres Erkennen verwirklicht. Darüber hinaus bietet der Prozess gerade aufgrund der verwendeten vorteilhaften Technologien enormes Potential für Zeitersparnis.

Beispielsweise ist die Kontrolleinheit dazu ausgebildet, einen Abstand und/oder eine Abstandsrichtung zwischen der mobilen Arbeitsmaschine und der mobilen Fernsteuereinheit zu ermitteln. So kann die Sicherheit des Bedieners und zudem das Folgen verbessert werden. Beispielsweise ist die Kontrolleinheit dazu ausgebildet, eine Bewegungsgeschwindigkeit und/oder eine Bewegungsrichtung der mobilen Fernsteuereinheit zu bestimmen. Dies verbessert den Folge-Modus bzw. das Folgen der Arbeitsmaschine in Bezug auf die sich bewegende Bedienperson.

So ist in vorteilhafter Weise im Folge-Modus wenigstens ein Folgeabstand zwischen der mobilen Fernsteuereinheit und der Arbeitsmaschine vorgesehen. Somit ist die Bedienperson sicher vor einer Beeinträchtigung durch die Arbeitsmaschine und zudem ist auch das Folgen der Arbeitsmaschine gesichert. Beispielsweise ist der Folgeabstand im Folge-Modus konstant. Beispielsweise ist im Folge-Modus wenigstens eine Maximal-Folgegeschwindigkeit der Arbeitsmaschine vorgesehen, insbesondere ist die Maximal-Folgegeschwindigkeit kleiner als 9 km/h, insb. kleiner als 6 km/h.

Beispielsweise ist mobile Fernsteuereinheit zumindest als Aktivierungs-Deaktivierungseinheit zum Aktivieren und/oder Deaktivieren des Folge-Modus der Arbeitsmaschine ausgebildet. Dementsprechend kann mittels der Fernsteuereinheit der vorteilhafte Folge-Modus ein- und ausgeschaltet werden. Somit liegt es am Bediener, den Folge-Modus zu aktivieren und wieder zu deaktivieren. Auch dies verbessert die Betriebssicherheit, insb. des Bedieners.

### Figurenbeschreibung

Ein Ausführungsbeispiel der Erfindung ist in der Zeichnung dargestellt und wird anhand der einzigen Figur nachfolgend näher erläutert.
- Figur 1: eine schematische Draufsicht einer mobilen Arbeitsmaschine mit Fahrerkabine und Überwachungsbereich sowie mit einem Bediener mit Fernbedienung gemäß der Erfindung.

In Figur 1 ist ein Radlader 1 bzw. eine mobile Arbeitsmaschine 1 mit Antriebsrädern 3, Fahrerkabine 4, Hubarm 5, Knick-Lenksystem 6 sowie einem Anbaugerät 2 bzw. einem Arbeitswerkzeug 2 schematisch dargestellt. Bei dem Arbeitswerkzeug handelt es sich beispielsweise um eine sog. "Greifschaufel" 2, z.B. für Heu, Stroh, Kies oder Sand. Der Radlader 1 bzw. die mobile Arbeitsmaschine 1 kann rein elektrisch oder mittels einem Verbrennungsmotor betreiben werden.

Ein Fahrer 7 bzw. Bediener 7 steuert im manuellen Betrieb die Arbeitsmaschine 1 bzw. das Arbeitswerkzeug von einem Fahrersitz der Fahrerkabine 4 aus und hat hierfür neben einem Lenkrad für das Lenksystem 6 zudem diverse Bedienelemente bzw. sog. "Steuerknüppel", d.h. auch als sog. "Joystick" bezeichnet/bekannt, zur Verfügung. Darüber hinaus besitzt der Radlader 1 eine Werkzeughaltevorrichtung des Hubarmes 5, d.h. ein sog. "Schnellwechselsystem" bzw. eine sog. "Schnellwechselplatte", so dass unterschiedlichste Arbeitswerkzeuge wie Schaufel, Hubgabeln, Greifer, Kehrbesen, Schneepfluge etc. schnell und ohne großen Aufwand am Hubarm 5 an- und abgekoppelt, d.h. ausgewechselt, werden können.

Für einem Folge-Modus-Betrieb bzw. einem teilautonomen Betrieb, d.h. ein Fahren ohne dass der Fahrer 7 sich in der Fahrerkabine 4 befindet, befindet sich jedoch der Fahrer 7 innerhalb eines Überwachungsbereiches I, II, III, wie in Figur 1 schematisch abgebildet. Im Unterschied zu einem Hindernis 8 bzw. Gegenstand 8 besitzt der Fahrer 7 eine Fernbedienung 9.

Die Überwachungsbereiche I, II, III werden mittels dreier Sender 11, 12, 13 bzw. deren Sendesignale/-bereiche ausgebildet. Hierbei generiert Sender 11 den Überwachungsbereich I, Sender 12 den Überwachungsbereich II und Sender 13 den Überwachungsbereich III. Beim Sender 11 handelt es sich in vorteilhafter Weise um einen Ultra-Wide-Band-Sender 11 und bei den beiden Sendern 12, 13 um Radar-Sender 12, 13.

Folglich werden hierbei in vorteilhafter Weise zwei unterschiedliche Technologien vereint. Zum einen werden allgemein Hindernisse 8 und Personen 7 vor der Arbeitsmaschine 1 mittels Radar-Sender 12, 13 bzw. den Überwachungsbereichen I, II erkannt. So werden deren Positionen (X/Y), d.h. vom Hindernis 8 und Person 7, an die Arbeitsmaschine 1 bzw. deren Kontrolleinheit, insb. verarbeitende ECU, weitergegeben. Des Weiteren wird die Bedienerposition 7 über die Fernbedienung 9, die dieser in der Hand hält, mit der UltraWideBand-Technologie bzw. dem Sender 11 getrackt bzw. geortet. Die erfassten Positionen werden anschließend überprüft und die Position ermittelt, bei der die Koordinaten der beiden Technologien in parametrierbaren Grenzen korrelieren (vgl. Figur 1; Hakten als Bestätigung der Positionserfassung/-Ortung). Anschließend wird die Fahrrichtung berechnet und die Maschine an der Person 7 ausgerichtet.

## Patentansprüche

1. Mobile Arbeitsmaschine (1) mit einer Antriebseinheit zum Antreiben wenigstens eines Antriebselementes (3) und/oder eines Arbeitswerkzeuges (2), wobei die Antriebseinheit wenigstens einen Antriebsmotor und eine Lenkvorrichtung (6) zum Lenken der Arbeitsmaschine (1) in Richtung eines Fahrweges und eine Werkzeugaufnahme (5) zum Aufnehmen oder Halten/Fixieren des Arbeitswerkzeuges (2) und/oder eine Hubeinrichtung (5) aufweist, wobei wenigstens eine elektrische und/oder elektronische Kontrolleinheit zum Kontrollieren der Antriebseinheit oder des Antriebsmotors oder der Lenkvorrichtung (6) oder der Hubeinrichtung (5) oder des Arbeitswerkzeuges (2) oder der Werkzeugaufnahme (5) vorgesehen ist, wobei die Kontrolleinheit wenigstens eine mobile Fernsteuereinheit (9) zum drahtlosen Fernsteuern der Arbeitsmaschine (1) von einer Bedienperson (7) umfasst, wobei an der Arbeitsmaschine (1) wenigstens eine Ortungseinheit (11, 12, 13) zur Ortung der mobilen Fernsteuereinheit (9) angeordnet ist.

2. Arbeitsmaschine nach Anspruch 1, **dadurch gekennzeichnet, dass** die Arbeitsmaschine (1) wenigstens eine Identifizierungseinheit (11, 12, 13) zum Identifizieren der mobilen Fernsteuereinheit (9) aufweist.

3. Arbeitsmaschine nach einem der vorgenannten Ansprüche, **dadurch gekennzeichnet, dass** die mobile Fernsteuereinheit (9) ein Identifikationsorgan aufweist, um eine Identifizierung der mobilen Fernsteuereinheit (9) durch die Ortungseinheit (11, 12, 13) zu ermöglichen.

4. Arbeitsmaschine nach einem der vorgenannten Ansprüche, **dadurch gekennzeichnet, dass** wenigstens ein Folge-Modus der Arbeitsmaschine (1) vorgesehen ist, wobei im Folge-Modus die Arbeitsmaschine (1) der mobilen Fernsteuereinheit (9) folgt.

5. Arbeitsmaschine nach einem der vorgenannten Ansprüche, **dadurch gekennzeichnet, dass** die mobile Fernsteuereinheit (9) wenigstens eine erste Sende- und/oder Empfangsvorrichtung (11, 12, 13) zum Senden und/oder Empfangen von Fernsteuersignalen (I, II, III) aufweist.

6. Arbeitsmaschine nach einem der vorgenannten Ansprüche, **dadurch gekennzeichnet, dass** an der Arbeitsmaschine () wenigstens eine Abstands- und/oder Hinderniserfassungseinheit (11, 12, 13) zum Erfassen eines Hindernisses (8) und/oder eines Mindestabstandes des Hindernisses (8) zu der Arbeitsmaschine (1) vorgesehen ist.

7. Arbeitsmaschine nach einem der vorgenannten Ansprüche, **dadurch gekennzeichnet, dass** die Abstands- und/oder Hinderniserfassungseinheit (11, 12, 13) wenigstens eine zweite Sende- und/oder Empfangsvorrichtung (11, 12, 13) zum Senden und/oder Empfangen von Hindernissignalen (I, II, III) aufweist.

8. Arbeitsmaschine nach einem der vorgenannten Ansprüche, **dadurch gekennzeichnet, dass** die Ortungseinheit (11, 12, 13) wenigstens eine dritte Sende- und/oder Empfangsvorrichtung (11, 12, 13) zum Senden und/oder Empfangen von Ortungssignalen (I, II, III) aufweist, wobei die Hindernissignale (I, II, III) und die Ortungssignale (I, II, III) unterschiedlich sind.

9. Arbeitsmaschine nach einem der vorgenannten Ansprüche, **dadurch gekennzeichnet, dass** die zweite Sende- und/oder Empfangsvorrichtung (11, 12, 13) zum Senden und/oder Empfangen von Radarsignalen (II, III) ausgebildet ist und/oder dass die dritte Sende- und/oder Empfangsvorrichtung (11, 12, 13) zum Senden und/oder Empfangen von Ultra-Wide-Band-Signalen (I) ausgebildet ist.

10. Arbeitsmaschine nach einem der vorgenannten Ansprüche, **dadurch gekennzeichnet, dass** die Kontrolleinheit dazu ausgebildet ist, einen Abstand und/oder eine Abstandsrichtung zwischen der mobilen Arbeitsmaschine (1) und der mobilen Fernsteuereinheit (9) zu ermitteln.

11. Arbeitsmaschine nach einem der vorgenannten Ansprüche, **dadurch gekennzeichnet, dass** im Folge-Modus wenigstens ein Folgeabstand zwischen der mobilen Fernsteuereinheit (9) und der Arbeitsmaschine (1) vorgesehen ist.

12. Arbeitsmaschine nach einem der vorgenannten Ansprüche, **dadurch gekennzeichnet, dass** die mobile Fernsteuereinheit (9) zumindest als Aktivierungs-Deaktivierungseinheit (9) zum Aktivieren und/oder Deaktivieren des Folge-Modus der Arbeitsmaschine (1) ausgebildet ist.
